# EUROPÄISCHE PATENTSCHRIFT

(11) **EP 0 652 315 B1**
(45) Veröffentlichungstag und Bekanntmachung des Hinweises auf die Patenterteilung: **17.03.1999**
(21) Anmeldenummer: 94114500.5
(22) Anmeldetag: 15.09.1994
(51) Int. Cl.: D04B 15/06

(54) **Flachstrickmaschine mit Nadeln und Platinen**
Flat bed knitting machine with needles and sinkers
Métier à tricoter rectiligne avec des aiguilles et des platines

(30) Priorität: 05.11.1993 DE 4337776
(43) Veröffentlichungstag der Anmeldung: 10.05.1995
(73) Patentinhaber: H. Stoll GmbH & Co., D-72760 Reutlingen (DE)
(72) Erfinder: Schmid, Franz, D-72411 Bodelshausen (DE); Haas, Reiner, D-72555 Metzingen (DE)
(74) Vertreter: Möbus, Rudolf, Dipl.-Ing.

(56) Entgegenhaltungen:
- DE-A- 2 061 502
- DE-A- 3 609 539
- DE-A- 3 917 934
- DE-C- 145 813

## Beschreibung

Die Erfindung betrifft eine zweibettige Flachstrickmaschine mit in ihren Nadelbetten längsverschiebbaren Nadeln und zwischen den Nadeln verschwenkbar angeordneten und durch den Maschinenschlitten betätigbaren Platinen mit einem in den Kammspalt zwischen den Nadelbetten hineinbewegbaren Vorsprung.

Flachstrickmaschinen dieser Art sind insbesondere durch die DE 36 09 539 C bekannt. Zur Steuerung der Platinen sind gesonderte Schloßbereiche am Schlitten vorgesehen, die einen komplizierten Aufbau des Maschinenschlittens (DE 39 17 934 A) und auch entsprechenden Platzbedarf im Schloßbereich des Schlittens erforderlich machen. Auch aus der DE-A-2 061 502 ist eine gattungsgemäße Flachstrickmaschine bekannt, bei der die Platinen mit Stößern versehen sind, die mit einer Nockenbahn im Schloßmantel in Eingriff gebracht werden können. Auch bei dieser Maschine sind also Änderungen am Schloß erforderlich. Die DE-C-145 813 betrifft eine Flachstrickmaschine, deren Schloß mit seitlich angeordneten Riegeln versehen ist. Die Riegel dienen jedoch hier nicht der Ansteuerung von Platinen.

Der Erfindung liegt die Aufgabe zugrunde, die Steuerung der Platinen auf möglichst einfache, platzsparende Weise und unter Vermeidung eines komplizierten Aufbaus des Schloßbereiches des Schlittens zu gestalten.

Die gestellte Aufgabe wird bei einer Flachstrickmaschine der eingangs genannten Art erfindungsgemäß durch die im kennzeichnenden Teil des Hauptanspruchs aufgeführten Merkmale gelöst.

Bei einer erfindungsgemäß ausgebildeten zweibettigen Flachstrickmaschine entfällt ein gesonderter Platinensteuerbereich mit sich über die ganze Länge des Maschinenschlittens erstreckenden Platinenführungsbahnen. Die mit den Steuerteilen für die Platinen versehenen Vorrichtungen zum seitlichen lösbaren Befestigen am Maschinenschlitten werden bei mehrsystemigen Maschinenschlitten nur an denjenigen Schloßsystemen angesetzt, die bei einem gewählten Strickprogramm zum Einsatz kommen. Der Nadelsteuerbereich des Maschinenschlittens läßt sich durch die seitlich ansetzbaren Steuervorrichtungen für die Platinen kompakter gestalten, was einen gewichtsarmen Aufbau des Maschinenschlittens begünstigt.

Der Aufbau der Platinensteuervorrichtungen läßt sich einfach und selbstätig umsteuerbar gestalten. So kann die Führungsbahn für Steuerfüße der Platinen in den einzelnen Steuervorrichtungen vorteilhafterweise einerseits durch zwei in Durchlaufrichtung aufeinanderfolgende und zur Ausführung entgegengesetzt zueinander und senkrecht zur Durchlaufrichtung gerichteter Verstellbewegungen miteinander gekoppelte Schloßstege und anderseits durch zwei ebenfalls senkrecht zur Durchlaufrichtung bewegbare, einseitig federbelastete Führungsbleche begrenzt sein. Die gegenläufige Verstellbewegung der beiden Schloßstege kann auf konstruktiv einfache Weise dadurch erreicht werden, daß beide Schloßstege über Doppellenker parallelverstellbar an dem Vorrichtungskörper angelenkt und zusätzlich mittels eines weiteren Lenkers miteinander gekoppelt sind, dergestalt, daß durch den zusätzlichen Kopplungslenker bei einer Verstellbewegung des jeweils vorlaufenden Schloßsteges der nachlaufende Schloßsteg zu einer entgegengesetzten Verstellbewegung gezwungen ist. Die die Steuerbahn der Steuerfüße der Platinen anderseits begrenzenden federbelasteten Führungsbleche werden zwangsläufig durch die anlaufenden Steuerfüße zur Freigabe der Steuerbahnen verschwenkt. Die dabei auf die verstellbaren Steuerteile der Platinensteuervorrichtungen ausgeübten Reibungskräfte oder aber von den Nadelbetten auf die Schloßstege ausgeübte Reibungskräfte reichen aus, um bei einer Schlittenhubumkehr automatisch die gegenläufige Umstellbewegung der Schloßstege auszulösen. Zusätzliche Einrichtungsteile zur Erzielung einer Zwangsverstellung der Schloßstege und der Führungsbleche können also entfallen.

Zweckmäßig kann die Maximalverstellung der Schloßstege und damit die Einstellung der maximalen Schwenkbewegung der Platinen mittels Stellexzentern erfolgen.

Nachfolgend wird ein Ausführungsbeispiel einer Platinensteuervorrichtung gemäß der Erfindung für eine zweibettige Flachstrickmaschine anhand der beiliegenden Zeichnung näher erläutert, die allein auf die erfindungswesentlichen Teile beschränkt ist.

Im einzelnen zeigen:
- Fig. 1: eine Seitenansicht einer für ein Schloßsystem eines Maschinenschlittens der Flachstrickmaschine vorgesehene Platinensteuervorrichtung;
- Fig. 2: einen Teilschnitt durch die Platinensteuervorrichtung entlang der Linie II-II in Fig. 1 mit einer Aufsicht auf die Vorrichtungsteile zur Platinensteuerung;
- Fig. 3: einen Teilquerschnitt durch einen mit seitlich befestigten Platinensteuervorrichtungen versehenen Maschinenschlitten quer zur Längsrichtung der Nadelbetten.

Die aus der Zeichnung ersichtliche Platinensteuervorrichtung 10 besteht aus einem plattenförmigen Vorrichtungskörper 11, der sich vor jedem Schloßsystem seitlich an dem Maschinenschlitten einer zweibettigen Flachstrickmaschine lösbar befestigen läßt, und die Platinensteuervorrichtung 10 erstreckt sich insgesamt jeweils nur über die wirksame Länge eines Schloßsystemes S des Maschinenschlittens, wie es in Fig. 2 mit gestrichelten Linien angedeutet ist. Aus der schematischen Teilschnittfigur 3 sind die beiden Nadelbetten 12 und 13 einer V-Bett-Flachstrickmaschine zu erkennen. Die beiden Maschinenschlittenteile 14/1 und 14/2, die jeweils einem der beiden Nadelbetten zur Nadelsteuerung zugeordnet sind, sind nicht im einzelnen dargestellt. Fig. 3 zeigt von der Flachstrickmaschine die durch den Kammspalt verlaufende Mittelebene 15 durch eine strichpunktierte Linie angedeutet. In dem einen Nadelbett 13 ist ein Nadelschieber 16 mit der zugehörigen Nadel 17 in Austriebsstellung eingezeichnet, außerdem eine um einen Stab 18 verschwenkbar gelagerte benachbarte Platine 19. Die mit der Vorrichtung 10 zu steuernde Platine 19 weist einen in den Kammspalt einschwenkbaren Vorsprung 19.1 und einen Steuerfuß 19.2 auf.

Die zur Steuerung der Platinen 19 an ihrem Steuerfuß 19.2 vorgesehenen Organe der Platinensteuervorrichtung 10 sind am besten aus den Fig. 2 und 3 ersichtlich. Es sind zwei in der Verschieberichtung des Maschinenschlittens hintereinander angeordnete Schloßstege 20 und 21, die an ihren Enden jeweils Auflaufschrägen 20.1 oder 21.1 für die Steuerfüße 19.2 der Platinen 19 aufweisen. Beide Schloßstege 20 und 21 sind mittels zweier Parallellenker 22 oder 23 an dem Vorrichtungskörper in Richtung quer zur Schlittendurchlaufrichtung parallelverstellbar gelagert. Außerdem sind die beiden Schloßstege 20 und 21 durch einen zusätzlichen Lenker 24 miteinander gelenkig gekoppelt. Der in der in Fig. 2 durch einen Pfeil 25 gekennzeichneten Schlittenhubrichtung voreilende Schloßsteg 21 ist durch die auf die Schräge 21.1 auflaufenden, in Fig. 2 gezeigten Steuerfüße 19.2 der Platinen 19 und durch beispielsweise von den Nadelbetten 12 oder 13 auf die Schloßstege 20 oder 21 ausgeübte Reibungskräfte von dem Vorrichtungskörper 11 abgehoben, was durch die gegenseitige Koppelung durch den Lenker 24 zwangsläufig zu einer Rückstellung des nachfolgenden Schloßsteges 20 gegen den Vorrichtungskörper 11 führt. Der Schloßsteg 21 ist mit einem Stellexzenter 26 versehen, mit welchem sich der maximale Querverstellweg in Richtung des eingezeichneten Pfeiles 27 des Schloßsteges 21 einstellen läßt. Außerdem ist der Verschwenkweg der Parallellenker 22 und 23 der beiden Schloßstege 20 und 21 durch am Vorrichtungskörper 11 angebrachte Anschläge 28 begrenzt.

Beiden Schloßstegen 20 und 21 ist jeweils ein schräge Randauflaufflächen 29.1 und 30.1 aufweisendes Führungsblech 29 oder 30 zugeordnet. Die Schloßstege 20, 21 begrenzen mit ihren zugeordneten Führungsblechen 29 und 30 jeweils die durch die Vorrichtung 10 gebildete Führungsbahn 31 für die Platinenfüße 19.2. Die Führungsbleche sind gemäß Fig. 3 um eine auf die Schlittenbewegungsrichtung und damit parallel zu dem Vorrichtungskörper 11 ausgerichtete Achse 32 verschwenkbar gelagert und jeweils durch eine Druckfeder 33 in Richtung gegen die zugeordnete Schloßleiste 20 oder 21 vorgespannt. Die Führungsbleche 29 und 30 werden also durch die durchlaufenden Steuerfüße 19.2 der Platinen 19 zur Freigabe der Führungsbahn 31 gegen die Kraft ihrer Rückstellfeder 33 verschwenkt.

## Patentansprüche

1. Zweibettige Flachstrickmaschine mit in ihren Nadelbetten (12, 13) längsverschiebbaren Nadeln (16/17) und zwischen den Nadeln verschwenkbar angeordneten und durch den Maschinenschlitten (14/1, 14/2) betätigbaren Platinen (19) mit einem in den Kammspalt zwischen den Nadelbetten (12, 13) hineinbewegbaren Vorsprung (19.1), dadurch gekennzeichnet, daß die Steuerung der Platinen (19) durch gesonderte, an dem Maschinenschlitten (14/1, 14/2) seitlich lösbar befestigbare Vorrichtungen (10) erfolgt, deren Länge jeweils die wirksame Länge eines Schloßsystems (S) nicht überschreitet, die Steuerschloßteile (20, 21) für Steuerfüße (19.2) der Platinen (19) aufweisen und von denen wahlweise jedem Schloßsystem (S) des Maschinenschlittens (14) eine zuordenbar ist.

2. Flachstrickmaschine nach Anspruch 1, dadurch gekennzeichnet, daß die Platinensteuervorrichtung (10) eine Führungsbahn (31) für Steuerfüße (19.2) der Platinen (19) aufweist, die einerseits durch zwei in Durchlaufrichtung aufeinanderfolgende und zur Ausführung entgegengesetzt zueinander und senkrecht zur Durchlaufrichtung des Maschinenschlittens (14) gerichteter Verstellbewegungen miteinander gekoppelten Schloßstegen (20, 21) und anderseits durch zwei ebenfalls senkrecht zur Durchlaufrichtung bewegbare, einseitig federbelastete Führungsbleche (29, 30) begrenzt ist.

3. Flachstrickmaschine nach Anspruch 1 und 2, dadurch gekennzeichnet, daß die Schloßstege (20, 21) der Platinensteuervorrichtung (10) beide über Doppellenker (22, 23) parallelverstellbar an dem Vorrichtungskörper (11) angelenkt und zusätzlich mittels eines Lenkers (24) miteinander gekoppelt sind.

4. Flachstrickmaschine nach einem der Ansprüche 1 bis 3, dadurch gekennzeichnet, daß die Schloßstege (20, 21) durch von den Nadelbetten (12, 13) und/oder den Steuerfüßen (19.2) der Platinen (19) ausgehende Reibungskräfte bei einer Schlittenhubumkehr automatisch umsteuerbar sind.

5. Flachstrickmaschine nach einem der Ansprüche 1 bis 4, dadurch gekennzeichnet, daß der Maximalverstellweg mindestens eines der Schloßstege (20, 21) senkrecht zur Durchlaufrichtung mittels mindestens eines Exzenterkörpers (26) einstellbar ist.

6. Flachstrickmaschine nach einem der Ansprüche 1 bis 5, dadurch gekennzeichnet, daß sowohl die beiden Schloßstege (20, 21) als auch die beiden einseitig federbelasteten Führungsbleche (29, 30) an ihren Enden Auflauf-Abschrägungen (20.1, 21.1; 29.1, 30.1) für die Steuerfüße (19.2) der Platinen (19) aufweisen.

## Claims

1. A two-bed flat bed knitting machine having in its needle beds (12, 13) longitudinally displaceable needles (16/17) and sinkers (19) which are arranged pivotally between the needles, are actuable by the machine carriage (14/1, 14/2) and have a projection (19.1) which may be moved into the comb gap between the needle beds (12, 13), characterized in that the sinkers (19) are controlled by separate devices (10) which may be fixed to the machine carriage (14/1, 14/2) in laterally detachable manner, of which the length does not exceed in any case the operative length of a cam system (S), which have control-cam parts (20, 21) for control feet (19.2) of the sinkers (19), and of which one may be selectively associated with each cam system (S) of the machine carriage (14).

2. A flat bed knitting machine according to Claim 1, characterized in that the sinker-control device (10) has a guide path (31) for control feet (19.2) of the sinkers (19), which path is delimited on the one hand by two cam bars (20, 21) which follow one another in the feed-through direction and are coupled to one another for the purpose of performing adjusting movements which are directed in mutual opposition and perpendicular to the feed-through direction of the machine carriage (14), and on the other hand by two metal guide plates (29, 30) which are spring-loaded at one side and are likewise movable perpendicular to the feed-through direction.

3. A flat bed knitting machine according to Claims 1 and 2, characterized in that both cam bars (20, 21) of the sinker-control device (10) may be linked to the device body (11) by way of double-ended guide rods (22, 23) such that they may be moved parallel, and are in addition coupled to one another by means of a guide rod (24).

4. A flat bed knitting machine according to one of Claims 1 to 3, characterized in that the cam bars (20, 21) may be reversed automatically as a result of frictional forces coming from the needle beds (12, 13) and/or the control feet (19.2) of the sinkers (19) when the carriage travel is reversed.

5. A flat bed knitting machine according to one of Claims 1 to 4, characterized in that the maximum adjustment distance of at least one of the cam bars (20, 21) may be adjusted perpendicular to the feed-through direction by means of at least one eccentric body (26).

6. A flat bed knitting machine according to one of Claims 1 to 5, characterized in that both the two cam bars (20, 21) and the two metal guide plates (29, 30), which are spring-loaded at one side, have at their ends run-on ramp faces (20.1, 21.1; 29.1, 30.1) for the control feet (19.2) of the sinkers (19).

## Revendications

1. Machine à tricoter rectiligne à deux barres comportant des aiguilles (16/17) coulissant dans leur barre (12, 13) à aiguilles et, montées basculantes entre les aiguilles et pouvant être actionnées par le chariot (14/1, 14/2) de la machine, des platines (19) comportant une partie (19.1) en saillie pouvant être rentrée dans la fente de peigne entre les barres (12, 13) à aiguilles, caractérisée en ce que la commande des platines (19) s'effectue par des dispositifs (10) séparés, qui peuvent être fixés de manière amovible latéralement au chariot (14/1, 14/2) de la machine, dont la longueur ne dépasse pas la longueur efficace d'un système (S) de serrure, qui comporte des pièces (20, 21) de serrure de commande pour les bases (19.2) de commande des platines et dont l'un peut être associé au choix à chaque système (S) de serrure du chariot (14) de la machine.

2. Machine à tricoter rectiligne suivant la revendication 1, caractérisée en ce que le dispositif (10) de commande de platine comporte une glissière (31) pour des bases (19.2) de commande des platines (19), qui est délimitée, d'une part, par deux barrettes (20, 21) de serrure, qui se succèdent dans la direction de passage et qui sont couplées l'une à l'autre pour l'exécution de mouvement de réglage orienté en sens opposé l'un à l'autre et perpendiculairement à la direction de passage du chariot (14) de la machine, et, d'autre part, par deux tôles (29, 30) de guidage qui sont soumises d'un côté à l'action d'un ressort et qui sont mobiles également perpendiculairement à la direction de passage.

3. Machine à tricoter rectiligne suivant les revendications 1 et 2, caractérisée en ce que les barrettes (20, 21) de serrure du dispositif de sécurité de commande de platine sont, toutes deux par l'intermédiaire de bras (22, 23) double, articulées au corps (11) du dispositif de manière à pouvoir être déplacées parallèlement et, de plus, couplées l'une à l'autre au moyen d'un bras (24).

4. Machine à tricoter rectiligne suivant l'une des revendications 1 à 3, caractérisée en ce que les barrettes (20, 21) de serrure peuvent, lors d'une inversion de la course du chariot, être commutées automatiquement par les forces de friction issues des barres (12, 13) à aiguilles et/ou des bases (19.2) de commande des platines (19).

5. Machine à tricoter rectiligne suivant l'une des revendications 1 à 4, caractérisée en ce que la course de déplacement maximum d'au moins l'une des barrettes (20, 21) de réglage perpendiculairement à la direction de passage peut être réglée au moyen d'au moins un élément (26) formant excentrique.

6. Machine à tricoter rectiligne suivant l'une des revendications 1 à 5, caractérisée en ce que tant les deux barrettes (20, 21) de serrure que les deux tôles (29, 30) de guidage soumises d'un côté à l'action d'un ressort comportent à leur extrémité des biseautages (20.1, 21.1 ; 29.1, 30.1) d'arrivée pour les bases (19.2) de commande des platines (19).
